# EUROPÄISCHE PATENTSCHRIFT

(11) **EP 3 706 700 B1**
(45) Veröffentlichungstag und Bekanntmachung des Hinweises auf die Patenterteilung: **06.05.2026**
(21) Anmeldenummer: 18799493.4
(22) Anmeldetag: 05.11.2018
(51) Int. Cl.: A61G 7/07, A47G 9/10, A47C 20/02

(54) **KISSEN ZUR VERWENDUNG NACH EINER BRUSTOPERATION**
CUSHION FOR USE AFTER A BREAST OPERATION
COUSSIN DESTINÉ À ÊTRE UTILISÉ APRÈS UNE OPÉRATION DU SEIN

(30) Priorität: 07.11.2017 DE 102017125933; 08.06.2018 DE 102018113789; 04.09.2018 DE 102018121591
(43) Veröffentlichungstag der Anmeldung: 16.09.2020
(73) Patentinhaber: Davis, Claudia, 50933 Köln (DE)
(72) Erfinder: Davis, Claudia, 50933 Köln (DE)
(74) Vertreter: Freischem & Partner Patentanwälte mbB
(86) Internationale Anmeldenummer: PCT/EP2018/080110
(87) Internationale Veröffentlichungsnummer: WO 2019/091894

(56) Entgegenhaltungen:
- EP-A1- 2 243 455
- WO-A1-2005/027697
- WO-A2-2012/048305
- CA-A1- 2 324 818
- DE-U1- 202015 100 958
- US-A- 2 835 905
- US-A1- 2010 122 414
- US-B1- 6 345 401
- US-S- D 728 272

## Beschreibung

Die Erfindung betrifft ein Kissen zur Verwendung zum Liegen oder Schlafen in einer Bauchlage nach einer Brustoperation gemäß dem Oberbegriff des Anspruchs 1. Das Kissen umfasst einen Grundkörper mit einer Aussparung.

Nach einer erfolgten Brustoperation muss die operierte Brust üblicherweise besonders gegen Krafteinwirkungen geschützt werden, um zu verhindern, dass etwaige Nähte zum Verschließen einer Operationswunde sich lösen oder die Wunde selbst schlecht verheilt. Üblicherweise wird Patientinnen daher empfohlen, über einen Zeitraum von acht bis zwölf Wochen nach der Operation in Rückenlage zu liegen und zu schlafen, um einen Kontakt der operierten Brust mit einer Unterlage bzw. Matratze zu vermeiden.

Aus EP 2 420 216 A2 ist eine Vorrichtung zur therapeutischen Behandlung und Pflege der weiblichen Brüste mit einem Kissen bekannt. Das Kissen ist zur Verwendung in einer Bauchlage ausgebildet. Das Kissen ist aus einem im Längsschnitt dreieckförmigen Körper gebildet und weist einen abgerundeten First und nach beiden Seiten keilförmig abfallende Teile auf. Im Bereich des Firstes ist eine Ausnehmung zur Aufnahme der Brust ausgebildet. Das Kissen kann aus mehreren Bauteilen aus unterschiedlichen Materialien gebildet sein.

Die Druckschrift DE 101 57 305 A1 beschreibt ein Stützkissen, insbesondere für den Brustkorb- oder Beckenbereich bei der Bauchlagerung von Patienten. Das Kissen weist einen Kern mit einer Höhe von 10 bis 35 cm aus einem elastischen Material und mindestens eine Schicht aus viskoelastischem Schaumstoff mit einer Dicke von 3 bis 7 cm auf. Für die Wegleitung eines Tubus im Halsbereich des Patienten wird eine frontseitig, randoffene Ausnehmung mit einer Tiefe im Bereich von 3 bis 7 cm vorgeschlagen. Die Druckschrift DE 603 11 012 T2 beschreibt ein an die weibliche Körperform angepasstes Kissen mit einem Kissenhauptkörper, der eine zentrale Öffnung aufweist, die die Brust umgibt, und einem quer zur Öffnung angeordneten langgestreckten Kissennebenkörper, der sich zwischen den Brüsten an dem Sternum positioniert. Das Kissen besteht aus einem ringförmigen Kern, der von einer Polsterfüllung umgeben ist, welche in einem Baumwollbezug steckt. Die Druckschrift DE 10 2006 010 298 A1 beschreibt ein Kissen bestehend aus einem mit Schaumstoff, Luft, Wasser oder Gel gefüllten nichtgleichschenkligen Teil, an dessen Scheitelhöhe sich eine ausreichend große Öffnung für die weibliche Brust befindet. Weitere Kissen mit Aussparungen ergeben sich aus den Druckschriften US 2008 / 0 307 580 A1, DE 202 09 274 U1 und DE 10 2009 004 604 A1.

Kissen mit wesentlichen Merkmalen des Oberbegriffs des Anspruchs 1 gehen aus den folgenden Druckschriften hervor. Die WO 2012/048305 A2 beschreibt ein Kissen, das zur Verwendung mit Atemmasken vorgesehen ist, seitliche Einbuchtungen und zumindest teilweise die Dicke durchragende Löcher aufweist. Die US 2010/122414 A1 beschreibt ein im Wesentlichen ebenes Kissen mit verschiedenen Kunststofflagen für einen pädiatrischen Operationstisch. Die US 6 345 401 B1 und die CA 2 324 818 A1 beschreiben ein orthopädisches Stützkissen mit einer wellig konturierten oberen Lage und verschiedenen über Nut/Federverbindungen verbundenen Stützlagen. Die EP 2 243 455 A1 beschreibt ein Kissen für Patienten mit Refluxkrankheit, welches eine wellig konturierte Oberfläche im Kopfbereich und einen sich daran anschließenden keilförmigen Verlauf hat. Die DE 20 2015 100 958 U1 beschreibt ein konturiertes Schlafkissen aus einem Verbund-Synthetikmaterial. Die US 2 835 905 A beschreibt ein Kissen, das die oberen Arme, die Schultern und den obersten Teil des Rückens, den Hals und den Kopf der darauf liegenden Person unterstützen soll. Zu diesem Zweck weist es für den Hals/Nacken eine halbrunde Aussparung an der Vorderseite auf, auf die ein verdickter Abschnitt und dann eine kleinere Eindrückung folgt. Die USD 728 272 S zeigt ein im wesentlichen H-förmiges Druckentlastungskissen für den Kopf- und Nackenbereich. Die Druckschrift WO 2005/027697 A1 beschreibt ein Kissen mit zentraler Mulde für die Kopfaufnahme und Schulterausschnitten an gegenüberliegenden Seitenrändern.

Die Aufgabe der vorliegenden Erfindung ist es, ein Kissen zur Verfügung zu stellen, welches nach einer Brustoperation zum Liegen bzw. Schlafen in einer Bauchlage verwendet werden kann und zudem einen hohen Liegekomfort und Schutz für die operierte Brust bietet.

Zur Lösung dieser Aufgabe wird ein Kissen mit der Gesamtheit der Merkmale des Anspruchs 1 vorgeschlagen. Es umfasst einen Grundkörper mit einer Aussparung, wobei der Grundkörper zweilagig ist und eine erste härtere Lage aus geschäumtem Kunststoff und eine zweite weichere Lage aus einem viskoelastischen Material umfasst.

Der Grundkörper des Kissens dient zur Stützung des Körpers und insbesondere des Rumpfes der Patientin, wobei die Brüste der Patientin innerhalb der Aussparung aufgenommen werden. Insbesondere weist der Grundkörper eine geschlossene Gestalt auf und umschließt die Aussparung über den gesamten Umfang. Dadurch erhält das Kissen eine besonders gute Stabilität.

Die erste härtere Lage aus geschäumtem Kunststoff bewirkt eine Grundsteifigkeit des Grundkörpers. Bei einer Belastung des Kissens mit Gewicht während des Liegens, gibt die erste härtere Lage aus geschäumtem Kunststoff nur leicht nach und wird ein wenig gestaucht. Die Höhe der ersten härteren Lage ist derart hoch ausgelegt, dass das Kissen auch unter der Gewichtsbelastung durch den Rumpf der Patientin immer eine ausreichende Höhe aufweist, die garantiert, dass auf die operierte Brust kein unzulässig hoher Druck ausgeübt wird. Vorzugsweise kommt die Brust nicht in Kontakt mit der unter dem Kissen angeordneten Unterlage. Die sogenannte Blockhöhe, die die erste Lage bei einer Stauchung durch Gewichtsbelastung aufweist, ist für eine Patientin mindestens so hoch gewählt, dass die operierte Brust frei von Kontakt mit der Unterlage in der Ausnehmung aufgenommen ist. Bei dem geschäumten Kunststoff kann es sich insbesondere um einen offenporigen Kunststoff handeln.

Für ein angenehmes Liegegefühl hat sich ein Kissen rein aus geschäumtem Kunststoff als vergleichsweise hart und ungemütlich erwiesen. Zur Erhöhung des Liegekomforts weist das erfindungsgemäße Kissen daher die zweite weichere Lage aus viskoelastischem Material auf. Das viskoelastische Material ist unter Belastung leichter stauchbar als die erste härtere Lage aus geschäumtem Kunststoff und wird im Vergleich zur ersten härteren Lage im Verhältnis zu seiner ursprünglichen Höhe unter Belastung weiter bzw. stärker zusammengepresst. Die Schicht aus viskoelastischem Material weist die Eigenschaft auf, dass sie sich nach einer Belastung mit Gewicht wieder in ihre Ausgangsposition und Höhe zurückbildet. Das Kissen streckt sich also nach der Belastung in seine ursprüngliche Form zurück. Viskoelastisches Material ist für die Herstellung von Matratzen bekannt. Es wird auch "Memory Foam" genannt und ist ein Formgedächtnis-Polymer auf Polyurethane-Basis, das insbesondere unter der eingetragenen Marke Tempur bekannt ist.

Die Höhe der ersten härteren Lage und/oder die Höhe der zweiten weicheren Lage können je nach Gewicht der Patientin individuell angepasst werden, um zum einen sicherzustellen, dass die Höhe ausreicht um den Körper abzustützen, ohne dass die Brust die Unterlage berührt und um zum anderen einen angenehmen Liegekomfort zu bieten.

In der Praxis wird das Kissen derart verwendet, dass die erste härtere Lage in Richtung der Unterlage, also unten, positioniert wird und die zweite weichere Lage in Kontakt mit der Patientin steht. Das erfindungsgemäße Kissen ermöglicht es den Patientinnen nach einer Brustoperation gemütlich in der Bauchlage zu liegen und zu schlafen.

Die erste härtere Lage und die zweite weichere Lage sind insbesondere miteinander verklebt. Alternativ oder in Ergänzung dazu sind die erste Lage und die zweite Lage miteinander vernäht.

Die Höhe des Grundkörpers nimmt zu einem bauchseitigen Ende hin in Längsrichtung kontinuierlich ab. Die Höhe des Grundkörpers kann zum Beispiel linear abnehmen, das heißt der Grundkörper ist in Richtung des bauchseitigen Endes keilförmig ausgebildet. In der Praxis kann die Höhe des Grundkörpers ausgehend von der in Richtung des bauchseitigen Endes weisenden Umrandung der Aussparung bis zu dem bauchseitigen Ende abnehmen. Unter dem bauchseitigen Ende des Kissens wird dabei der Teil des Kissens verstanden, welcher bei einer bestimmungsgemäßen Verwendung des Kissens in Richtung des Bauches der Patientin angeordnet ist.

Die Länge des keilförmigen Verlaufs kann je nach Patientin und insbesondere je nach Zeit, die bereits seit der Brustoperation vergangen ist, unterschiedlich gewählt sein.

Um den Liegekomfort für die Patientin weiter zu erhöhen, kann die Außenkontur des Grundkörpers in einer praktischen Ausführungsform des Kissens an dem bauchseitigen Ende zur Bildung einer Bauchaufnahme einen in Draufsicht konkaven, bogenförmigen Verlauf aufweisen. Der bogenförmige Verlauf erstreckt sich derart, dass sich die Länge des Kissens am bauchseitigen Ende ausgehend von den seitlichen Rändern des Kissens zur Mitte hin verkleinert. Es ergibt sich daher an dem bauchseitigen Ende eine Einbuchtung. Durch den bogenförmigen Verlauf entsteht zu den seitlichen Rändern hin jeweils ein seitlicher Flügelabschnitt, wobei der Bauch der Patientin in der Einbuchtung zwischen den beiden seitlichen Flügelabschnitten aufgenommen wird. Die Patientin wird hauptsächlich seitlich durch die beiden Flügelabschnitten gestützt und der Bauch wird entlastet. Durch die bogenförmige Gestaltung ist das Kissen besonders ergonomisch ausgebildet und ein unangenehmer Druck auf die Bauchregion der Patientin wird vermieden.

In einer weiteren praktischen Ausführungsform kann die Außenkontur des Grundkörpers an seinem kopfseitigen Ende zur Bildung einer Aufnahme für ein Kopfkissen bzw. zur Bildung einer Halsaufnahme einen in Draufsicht konkaven, bogenförmigen Verlauf aufweisen. Als kopfseitiges Ende des Grundkörpers bzw. des Kissens wird dabei das Ende bezeichnet, welches bei einer Verwendung des Kissens in Richtung des Kopfes der Patientin orientiert ist.

Aufgrund der unterschiedlichen Quererstreckung des Halses im Vergleich zum Bauch ist es sinnvoll, die Einbuchtung zur Bildung der Halsaufnahme kleiner auszuführen als die Einbuchtung zur Bildung der Bauchaufnahme.

Als zusätzliche Maßnahme, um zu hohe Druckkräfte auf den Hals und/oder auf den Bauch zu vermeiden, ist die Höhe des Grundkörpers, bzw. zumindest die Höhe der ersten härteren Lage und zumindest im Bereich eines bauchseitigen Endes in einem mittleren Bereich geringer als an den seitlichen Rändern. Mit anderen Worten ist die härtere Lage des Grundkörpers, welcher die Aussparung umgibt, zumindest am bauchseitigen Ende an den Seiten höher als in der Längsmitte des Grundkörpers. Dadurch wird bewirkt, dass der Solarplexus deutlich entlastet wird und das Gewicht der Patientin hauptsächlich mit den seitlichen Rippenbögen auf dem Kissen aufliegt. Auch im Bereich des Halses am kopfseitigen Ende des Grundkörpers kann die Höhe der ersten härteren Lage reduziert sein, so dass das Gewicht der Patientin nicht über den Hals sondern über die Schultern auf dem Kissen ruht. Die empfindlichen Körperpartien werden dadurch nicht oder nur wenig belastet. Das Kissen ist besonders ergonomisch gestaltet. Eine Reduktion nur der Höhe der härteren Lage in der Mitte hat zur Folge, dass das Kissen mit einer einheitlichen Höhe gefertigt werden kann und einfach mit einem Bezug mit einer einheitlichen Höhe versehen werden kann. Die Gewichtsentlastung wird dadurch bewirkt, dass im mittleren Bereich nur weiches, komprimierbares Material des Grundkörpers vorhanden ist. In der Praxis kann, wie weiter unten beschrieben, die erste härtere Lage in der Mitte des Grundkörpers am bauchseitigen Ende vollständig unterbrochen werden, so dass der Grundkörper dort nur aus der zweiten weicheren Lage besteht. Alternativ kann auch der gesamte Grundkörper in der Mitte eine geringere Höhe aufweisen als an den Seiten, und zwar im Bereich des bauchseitigen Endes des Grundkörpers und/oder im Bereich des kopfseitigen Endes des Grundkörpers.

Der Grundkörper kann in Draufsicht gerundete Ecken aufweisen. Dabei kann die Breite des Kissens in Querrichtung mindestens der Breite der Schultern der Patientin entsprechen, und die Länge des Kissens kann etwa von dem unteren Rippenbogen bis zum Hals der Patientin reichen, damit die Patientin mit einer möglichst großen Auflagefläche des Oberkörpers auf dem Kissen abgestützt ist. Durch die Rundungen des Kissens können unangenehme scharfe Kanten vermieden werden, welche Druckstellen an den Armen erzeugen können, wenn die Patientin das Kissen umgreift.

Die Aussparung kann in der Praxis in Draufsicht länglich mit gerundeten seitlichen Bereichen oder oval ausgebildet sein. Eine längliche Aussparung mit etwa halbkreisförmigen Enden oder eine ovale Aussparung, jeweils mit langer Achse in Querrichtung, ist besonders gut an die Anatomie einer Patientin angepasst und umgibt die Brüste der Patientin möglichst passgenau. Hierdurch wird bei optimaler Druckentlastung der Brüste eine möglichst große Stützfläche des Kissens realisiert, welche den Druck gleichmäßig verteilt.

Zur flexiblen Anpassung des Kissens an die Größe der Patientin, kann ein Zugmittel vorgesehen sein, mittels welchem die Länge des Grundkörpers von dem kopfseitigen Ende bis zum bauchseitigen Ende variiert und festgelegt werden kann. Ein solches Zugmittel kann z.B. ein mit dem Grundkörper verbundenes Band sein, welches sich zwischen dem kopfseitigen Ende und dem bauchseitigen Ende erstreckt, und dessen Länge variiert werden kann. Das Band bildet eine verstellbare Schlaufe, und kann einen Klettverschluss oder eine sonstige geeignete Vorrichtung zur Verstellung und Festlegung der Länge der Schlaufe aufweisen. Alternativ kann auch an jeder Seite der Aussparung ein Band befestigt sein, welches mit dem jeweils gegenüberliegenden Band verbunden wird. Zur Verbindung kann wieder ein Klettverschluss verwendet werden, dessen zwei komplementäre Teile an den freien Enden der Bänder angeordnet sind.

In der Praxis kann das Kissen einen Bezug aufweisen, wobei das Zugmittel an dem Bezug befestigt ist. Damit ist das Zugmittel von außen zugänglich und die Erstreckung des Kissens in Längsrichtung kann möglichst einfach, ohne Abnahme des Bezuges kurzfristig an die Bedürfnisse der Patientin angepasst und eingestellt werden. Das außenliegende Zugmittel kann gemeinsam mit dem Bezug gewaschen werden.

Das Verhältnis der Höhen der ersten Lage und der zweiten Lage beeinflusst die bei der Gewichtsbelastung bewirkte Kompression des Kissens und die resultierende Höhe. Eine ausreichende Höhe ist vor allem wichtig, um zu verhindern, dass die operierte Brust in Kontakt mit der Unterlage gerät. Die zweite weichere Lage bewirkt einen verbesserten Liegekomfort. Versuche haben gezeigt, dass sich ein optimales Liegegefühl ergibt und gleichzeitig das belastete Kissen eine ausreichende Höhe bewahrt, wenn die Höhe der ersten härteren Lage mindestens das Doppelte der Höhe der zweiten weicheren Lage beträgt.

Die Erfindung betrifft auch die Verwendung eines wie vorstehend beschriebenen Kissens als Auflage für den Brustkorb und die Schultern einer in einer Bauchlage ruhenden Patientin. In Bezug auf die Vorteile wird auf die vorstehende Beschreibung verwiesen.

In der Praxis kann am kopfseitigen Ende ein Kopfkissen angeordnet werden, auf dem der Kopf der Patientin ruht. Das erfindungsgemäße Kissen kann also als Ergänzung zu einem herkömmlichen Kopfkissen eingesetzt werden.

Weitere praktische Ausführungsformen und Vorteile der Erfindung sind nachfolgend im Zusammenhang mit den Zeichnungen beschrieben. Es zeigen:
- Fig. 1: ein erfindungsgemäßes Kissen in einer Draufsicht,
- Fig. 2: das Kissen aus Fig. 1 in einer perspektivischen Ansicht von schräg oben,
- Fig. 3: das Kissen aus Fig. 1 und 2 in einer Seitenansicht,
- Fig. 4: das Kissen aus den Fig. 1 bis 3 in einer Schnittdarstellung gemäß der Schnittlinie IV-IV aus Fig. 1,
- Fig. 5: eine zweite Ausführungsform eines Kissens in einer Schnittdarstellung analog zu Fig. 4,
- Fig. 6: eine der Fig. 4 entsprechende Schnittdarstellung einer Variante des Kissens, bei der die härtere Lage des Grundkörpers im Bereich des Solarplexus unterbrochen ist, und
- Fig. 7: eine der Fig. 6 entsprechende Schnittdarstellung der Variante mit einem Zusatzkissen, welches die Gesamthöhe des Kissens erhöht.

Fig. 1 zeigt ein Kissen 10 in einer Draufsicht. Das Kissen 10 weist einen Grundkörper 12 mit einer Aussparung 14 auf, die von dem Grundkörper 12 umschlossen wird. Die Aussparung 14 ist im Wesentlichen oval ausgebildet. Sie kann aber auch als Langloch mit gerundeten seitlichen Rändern ausgebildet sein. Der Grundkörper 12 hat in Draufsicht gerundete Ecken, damit scharfe Kanten vermieden werden, die Druckstellen erzeugen können.

Das Kissen 10 weist ein bauchseitiges Ende 16 auf, welches bei einer Verwendung des Kissens 10 in Richtung des Bauches einer Patientin zeigt. Die äußere Kontur des bauchseitigen Endes 16 verläuft derart bogenförmig konkav, dass in der Mitte des bauchseitigen Endes eine Einbuchtung 18 ausgebildet ist, welche eine Bauchaufnahme 20 bildet. Ausgehend von den seitlichen Rändern 22a, 22b entstehen hierdurch zwei Flügelabschnitte 24a, 24b, auf denen die Rippenbögen der Patientin abgestützt werden.

Auf der dem bauchseitigen Ende 16 gegenüberliegenden Seite des Kissens 10 weist das Kissen 10 ein kopfseitiges Ende 26 auf. Die Außenkontur des kopfseitigen Endes 26 weist ebenfalls einen konkav bogenförmigen Verlauf auf, so dass ausgehend von den seitlichen Rändern 22a, 22b zur Mitte hin in Draufsicht eine Einbuchtung 28 gebildet ist. Die Einbuchtung 28 bildet eine Aufnahme 30 für ein herkömmliches Kissen, auf welchem der Kopf ruht.

Wie gut in Fig. 2 zu erkennen ist, ist außerdem an der Umrandung der Aussparung 14 mittig eine geringere Höhe vorgesehen als an den seitlichen Rändern 22a, 22b, so dass in der Mitte des Kissens 10 eine muldenartige Vertiefung 32 für den Hals und eine muldenartige Vertiefung 34 für den Solarplexus ausgebildet sind. Der Hals und der Solarplexus werden hierdurch von unangenehm hohem Druck befreit. Es ist auch möglich, nur den Solarplexus durch eine muldenartige Vertiefung 34 am bauchseitigen Ende des Kissens 10 zu entlasten. Das Gewicht der Patientin stützt sich bei dieser Druckentlastung über die seitlichen Rippenbögen und/oder über die Schultern auf dem Kissen ab. Alternativ zu einer Vertiefung des gesamten Grundkörpers 12 kann auch eine Vertiefung nur der härteren Lage in der Mitte vorgesehen werden, wie weiter unten beschrieben.

Der Übergang von dem kopfseitigen Ende 26 zu den seitlichen Rändern 22a, 22b ist abgerundet ausgebildet und bietet damit die Möglichkeit für eine Patientin, die Arme um das Kissen 10 zu legen, ohne durch scharfe Ecken oder Kanten Druckstellen befürchten zu müssen.

In Fig. 2 bis Fig. 4 wird die zweiteilige Gestaltung des Grundkörpers 12 ersichtlich. Der Grundkörper 12 umfasst eine erste härtere Lage 36 aus einem geschäumten Kunststoff und eine zweite weichere Lage 38 aus einem viskoelastischen Material. Die Höhe h1 der ersten Lage 36 beträgt in dieser Ausführungsform dabei etwa das Dreifache der Höhe h2 der zweiten Lage 38 (vgl. Fig. 3). Damit ist das Kissen 10 in dieser Ausführungsform besonders stabil.

Wie ebenfalls in der Seitenansicht in Fig. 3 und im Längsschnitt in Fig. 4 gut zu erkennen ist, nimmt die Höhe des Grundkörpers 12 ausgehend von der Aussparung 14 in Richtung des bauchseitigen Endes 16 linear bzw. keilförmig ab. Hierdurch entsteht ein kontinuierlicher und sanfter Übergang von dem Rand der Aussparung 14 zum bauchseitigen Ende 16 des Kissens 10. Das Kissen 10 hat am kopfseitigen Ende 26 eine Höhe, die durch ein Kopfkissen ausgeglichen werden muss, auf dem der Kopf der Patientin aufliegt.

In Fig. 5 ist eine zweite Ausführungsform eines Kissens 10 dargestellt, wobei das Kissen 10 im Wesentlichen identisch zu der ersten Ausführungsform ist, die in den Fig. 1 bis 4 dargestellt ist. Die zweite Ausführungsform in Fig. 5 unterscheidet sich von der ersten Ausführungsform dadurch, dass an dem Grundkörper 12 ein Zugmittel 40a, 40b vorgesehen ist. Das Zugmittel 40a, 40b wird von einem Band mit einer Breite von ca. 10 mm gebildet und ist zweiteilig. Das erste Teil 40a ist an der Unterseite des kopfseitigen Endes 26 im Bereich der Kissenaufnahme 30 befestigt, zum Beispiel festgeklebt oder festgenäht. Es erstreckt sich in Richtung des bauchseitigen Endes 16 in die Aussparung 14 hinein. Das zweite Teil 40b des Zugmittels ist an der Unterseite des bauchseitigen Endes 16 befestigt und erstreckt sich zum kopfseitigen Ende 26 hin in die Aussparung 14 hinein. Die Teile 40a, 40b des Zugmittels verlaufen folglich unterhalb des Kissens 10 und überlappen sich im Bereich der Aussparung 14. Die Teile des Zugmittels 40a, 40b weisen an den einander zugewandten Flächen das Schlaufenteil und das Hakenteil eines Klettverschlusses auf, so dass das Zugmittel 40a, 40b längenverstellbar ausgebildet ist, um die Erstreckung des Kissens 10 in Längsrichtung verändern zu können. Das Zugmittel kann aber auch mit anderen Mitteln für die Längenverstellung vorgesehen sein, z.B. mit einer Schnalle, durch die das Band hindurchgeführt wird. Alternativ können die zwei Teile des Zugmittels von weichen Gewebebändern gebildet werden, die miteinander verknotet werden oder durch eine Schleife miteinander verbunden werden.

Die Fig. 7 zeigt eine Variante des Kissens 10, bei der die erste harte Lage 36 des Grundkörpers 12 zum bauchseitigen Ende 16 des Kissens 10 hin unterbrochen ist. Mit anderen Worten weist das Kissen 10 in der Mitte zwischen den zwei seitlichen Rändern 22a, 22b über eine Strecke von ca. 30 bis 60 mm keine erste härtere Lage 36 des Grundkörpers 12 auf und besteht nur aus der zweiten weicheren Lage 38. Dies erleichtert zum einen die Fertigung der ersten härteren Lage 36 des Grundkörpers 12. Durch die Unterbrechung der ersten härteren Lage 36 des Grundkörpers 12 am bauchseitigen Ende 16 des Kissens 10 ist es einfacher, mit einem Messer oder einer Sägevorrichtung innerhalb der Aussparung 14 der ersten härteren Lage 36 des Grundkörpers 12 Abschrägungen anzufertigen. Zudem wird die Druckbefreiung des Solarplexus hierdurch erheblich gesteigert. Einige Patientinnen empfinden den Druck durch das härtere Material des Grundkörpers 12 im Bereich des Solarplexus als unangenehm. Die Abwesenheit der härteren Lage 36 in der Mitte des Kissens vermeidet unangenehmen Druck.

Die Höhe des Kissens aus den Figuren 4 bis 6 liegt vorzugsweise in der Größenordnung von 130 bis 150 mm. Diese Höhe hat sich für die Entlastung der Brust während der Ausheilung als optimaler Wert einerseits für die Druckentlastung und andererseits für eine bequeme Schlafstellung erwiesen.

In den ersten 10 Tagen nach einer Brustoperation trägt die Patientin einen Kompressions-Büstenhalter und ist gegen Druckbelastungen besonders sensibel. In diesen Tagen reicht die Druckentlastung durch das 130 bis 150 mm hohe Kissen meist nicht aus und das Kissen sollte etwa 80 mm höher ausgelegt sein. Die Fig. 7 zeigt ein derartiges Kissen, das aus dem Kissen 10 der Fig. 6 mit einer 80 mm hohen Erhöhung 41 erhalten wurde. Die Erhöhung 41 setzt sich zusammen aus Grundkörpererhöhung 42, die aus dem härteren Material 46 der härteren Lage 36 besteht, und bauchseitiger Erhöhung, die aus dem weicheren Material 48 der weicheren Lage 38 besteht. Dieses hohe Kissen bewirkt eine erhebliche Entlastung während der ersten Tage nach der Operation, bietet aber eine weniger bequeme Schlafhaltung.

### Bezugszeichenliste

- 10: Kissen
- 12: Grundkörper
- 14: Aussparung
- 16: bauchseitiges Ende
- 18: Einbuchtung
- 20: Bauchaufnahme
- 22a, 22b: seitlicher Rand
- 24a, 24b: Flügelabschnitt
- 26: kopfseitiges Ende
- 28: Einbuchtung
- 30: Aufnahme für Kopfkissen
- 32: Vertiefung (Halsbereich)
- 34: Vertiefung (Bauchbereich)
- 36: erste härtere Lage
- 38: zweite weichere Lage
- 40a: erstes Teil des Zugmittels
- 40b: zweites Teil des Zugmittels
- 41: Erhöhung
- 42: Grundkörpererhöhung
- 46: härteres Material
- 48: weicheres Material
- h1: Höhe der ersten Lage
- h2: Höhe der zweiten Lage

## Patentansprüche

1. Kissen (10) zur Verwendung zum Liegen in einer Bauchlage nach einer Brustoperation, wobei das Kissen (10) einen Grundkörper (12) mit einer Aussparung (14) aufweist, wobei der Grundkörper (12) zweilagig ausgebildet ist und eine erste härtere Lage (36) aus geschäumtem Kunststoff und eine zweite weichere Lage (38) aus einem viskoelastischen Material aufweist und wobei der Grundkörper (12) ein bauchseitiges Ende (16) und ein kopfseitiges Ende (26) aufweist, wobei der Grundkörper (12) eine geschlossene Gestalt aufweist und die Aussparung (14) über den gesamten Umfang umschließt, wobei die Höhe des Grundkörpers (12) zum bauchseitigen Ende (16) hin in Längsrichtung kontinuierlich abnimmt und wobei die Höhe zumindest der ersten härteren Lage (36) des Grundkörpers (12) zumindest im Bereich des bauchseitigen Endes (16) in einem mittleren Bereich geringer ist als an den seitlichen Rändern (22a, 22b).

2. Kissen (10) nach dem vorstehenden Anspruch, **dadurch gekennzeichnet, dass** die Außenkontur des Grundkörpers (12) an seinem bauchseitigen Ende (16) zur Bildung einer Bauchaufnahme (20) einen in Draufsicht konkaven, bogenförmigen Verlauf aufweist.

3. Kissen (10) nach einem der vorstehenden Ansprüche, **dadurch gekennzeichnet, dass** die Außenkontur des Grundkörpers (12) an seinem kopfseitigen Ende (26) einen in Draufsicht konkaven, bogenförmigen Verlauf aufweist.

4. Kissen (10) nach einem der vorstehenden Ansprüche, **dadurch gekennzeichnet, dass** die erste härtere Lage (36) des Grundkörpers (12) an seinem bauchseitigen Ende (16) in der Mitte zwischen den zwei seitlichen Rändern (22a, 22b) des Kissens unterbrochen ist.

5. Kissen (10) nach einem der vorstehenden Ansprüche, **dadurch gekennzeichnet, dass** die Höhe des gesamten Grundkörpers (12) in einem mittleren Bereich geringer ist als an den seitlichen Rändern (22a, 22b).

6. Kissen (10) nach einem der vorstehenden Ansprüche, **dadurch gekennzeichnet, dass** der Grundkörper (12) in der Draufsicht gerundete Ecken aufweist.

7. Kissen (10) nach einem der vorstehenden Ansprüche, **dadurch gekennzeichnet, dass** die Aussparung (14) in Draufsicht länglich mit gerundeten seitlichen Bereichen oder oval ausgebildet ist.

8. Kissen (10) nach einem der vorstehenden Ansprüche, **dadurch gekennzeichnet, dass** ein Zugmittel (40a, 40b) vorgesehen ist, mittels welchem die Länge des Grundkörpers (12) von dem kopfseitigen Ende (26) bis zum bauchseitigen Ende (16) variiert und festgelegt werden kann.

9. Kissen (10) nach einem der vorstehenden Ansprüche, **dadurch gekennzeichnet, dass** die Höhe der ersten härteren Lage (36) mindestens das Doppelte der Höhe der zweiten weicheren Lage (38) beträgt.

10. Kissen (10) nach einem der vorstehenden Ansprüche, **dadurch gekennzeichnet, dass** es eine Erhöhung (41) aufweist, welche seine Gesamthöhe für eine besonders starke Druckentlastung vergrößert.

11. Verwendung eines Kissens (10) nach einem der vorstehenden Ansprüche als Auflage für den Brustkorb und die Schultern einer in einer Bauchlage ruhenden Patientin.

12. Verwendung nach Anspruch 11, **dadurch gekennzeichnet, dass** am kopfseitigen Ende (26) ein Kopfkissen angeordnet wird, auf dem der Kopf einer Patientin ruht.

## Claims

1. A cushion (10) for use when lying in a prone position after breast surgery, the cushion (10) comprising a base body (12) with a recess (14), wherein the base body (12) is formed of two-layers and comprises a first harder layer (36) of foamed plastic and a second softer layer (38) of a viscoelastic material and wherein the base body (12) has an abdominal end (16) and a head end (26), wherein the base body (12) has a closed shape and encloses the recess over its entire circumference, wherein the height of the base body (12) decreases continuously in the longitudinal direction towards an abdominal end (16) and wherein at least in the region of the abdominal end (16) the height of at least the first harder layer (36) of the base body (12) is lower in a central region than at the lateral edges (22a, 22b).

2. The cushion (10) according to claim 1, **characterized in that** the outer contour of the base body (12) has a concave, arcuate shape in plan view at its abdominal end (16) to form an accommodation for the abdomen (20).

3. The cushion (10) according to any of the preceding claims, **characterized in that** the outer contour of the base body (12) has a concave, arcuate shape in plan view at its head end (26).

4. The cushion (10) according to any of the preceding claims, **characterized in that** the first harder layer (36) of the base body (12) is interrupted at its abdominal end (16) in the center between the two lateral edges (22a, 22b) of the cushion (10).

5. The cushion (10) according to any of the preceding claims, **characterized in that** the height of the entire base body (12) is lower in a central region than at the lateral edges (22a, 22b).

6. The cushion (10) according to any of the preceding claims, **characterized in that** the base body (12) has rounded edges in plan view.

7. The cushion (10) according to any of the preceding claims, **characterized in that** the recess (14) is oblong in plan view with rounded lateral sections or oval.

8. The cushion (10) according to any of the preceding claims, **characterized in that** a pull means (40a, 40b) is provided by means of which the length of the base body (12) from the head end (26) to the abdominal end (16) can be varied and fixed.

9. The cushion (10) according to any of the preceding claims, **characterized in that** the height of the first harder layer (36) is at least twice the height of the second softer layer (38).

10. The cushion (10) according to any of the preceding claims, **characterized in that** it has an elevation portion (41), which increases its overall height for a particularly high pressure relief.

11. Use of a cushion (10) according to any of the preceding claims as a support for the chest and shoulders of a patient resting in a prone position.

12. The use according to claim 11, **characterized in that** a pillow on which a patient's head rests is arranged at the head end (26).

## Revendications

1. Coussin (10) destiné à être utilisé pour s'allonger dans une position sur le ventre après une opération du sein, le coussin (10) comportant un corps de base (12) avec un évidement (14), le corps de base (12) étant réalisé à deux couches et comportant une première couche plus dure (36) en matière plastique moussée et une deuxième couche plus souple (38) en un matériau viscoélastique, et le corps de base (12) présentant une extrémité côté ventre (16) et une extrémité côté tête (26), le corps de base (12) présentant une forme fermée et entourant l'évidement (14) sur tout le pourtour, la hauteur du corps de base (12) diminuant de manière continue dans la direction longitudinale vers l'extrémité côté ventre (16) et la hauteur au moins de la première couche plus dure (36) du corps de base (12) étant, au moins dans la zone de l'extrémité côté ventre (16), plus faible dans une zone centrale qu'au niveau des bords latéraux (22a, 22b).

2. Coussin (10) selon la revendication précédente, **caractérisé en ce que** le contour extérieur du corps de base (12) présente, à son extrémité côté ventre (16), une forme arquée concave en vue de dessus afin de former un logement ventral (20).

3. Coussin (10) selon l'une des revendications précédentes, **caractérisé en ce que** le contour extérieur du corps de base (12) présente, à son extrémité côté tête (26), une forme arquée concave en vue de dessus.

4. Coussin (10) selon l'une des revendications précédentes, **caractérisé en ce que** la première couche plus dure (36) du corps de base (12) est interrompue à son extrémité côté ventre (16) au centre entre les deux bords latéraux (22a, 22b) du coussin.

5. Coussin (10) selon l'une des revendications précédentes, **caractérisé en ce que** la hauteur de l'ensemble du corps de base (12) dans une zone centrale est inférieure à celle des bords latéraux (22a, 22b).

6. Coussin (10) selon l'une des revendications précédentes, **caractérisé en ce que** le corps de base (12) présente des coins arrondis en vue de dessus.

7. Coussin (10) selon l'une des revendications précédentes, **caractérisé en ce que** l'évidement (14), en vue de dessus, est réalisé sous forme allongée avec des zones latérales arrondies ou ovale.

8. Coussin (10) selon l'une des revendications précédentes, **caractérisé en ce qu'il** est prévu un moyen de traction (40a, 40b) au moyen duquel la longueur du corps de base (12) de l'extrémité côté tête (26) à l'extrémité côté ventre (16) peut être modifiée et fixée.

9. Coussin (10) selon l'une des revendications précédentes, **caractérisé en ce que** la hauteur de la première couche plus dure (36) est au moins égale au double de la hauteur de la deuxième couche plus souple (38).

10. Coussin (10) selon l'une des revendications précédentes, **caractérisé en ce qu'il** présente une élévation (41) augmentant sa hauteur totale pour une détente de pression particulièrement forte.

11. Utilisation d'un coussin (10) selon l'une des revendications précédentes comme support pour le thorax et les épaules d'une patiente reposant dans une position sur le ventre.

12. Utilisation selon la revendication 11, **caractérisée en ce qu'**un oreiller sur lequel repose la tête d'une patiente est disposé à l'extrémité côté tête (26).
